# EUROPÄISCHE PATENTSCHRIFT

(11) **EP 0 124 919 B1**
(45) Veröffentlichungstag und Bekanntmachung des Hinweises auf die Patenterteilung: **10.06.1987**
(21) Anmeldenummer: 84200435.0
(22) Anmeldetag: 27.03.1984
(51) Int. Cl.: H01R 43/04

(54) **Mit einem Anschlagorgan versehene Kabelschuh-Presszange**
Crimping tongs equipped with a stopper for crimping cable shoes
Pince à pressage munie d'une pièce d'arrêt utilisée pour presser des souliers de câble

(30) Priorität: 19.04.1983 SE 8302186
(43) Veröffentlichungstag der Anmeldung: 14.11.1984
(73) Patentinhaber: C.A. Weidmüller GmbH & Co., D-32760 Detmold (DE)
(72) Erfinder: Wiener, Hans, S-183 63 Täby (SE); Undin, Hans, S-184 00 Akersberga (SE)
(74) Vertreter: Klauber, Tomas

## Beschreibung

Die Erfindung bezieht sich auf eine Presszange für Kabelschuhe, die einen zum Anschlussteil hin offenen Befestigungsteil aufweisen, wobei die Zange mit einem Anschlagorgan zur Festlegung der richtigen Lage des Kabelschuhs bei der Bearbeitung versehen ist.

Kabelschuhe weisen einen Anschlussteil, der zur elektrischen Verbindung mit einem anderen elektrischen Kontaktelement bestimmt ist, und einen Befestigungsteil auf, der zur elektrischen und mechanischen Verbindung mit der Endteil eines elektrischen Leiters vorgesehen ist. Während der Anschlussteil die verschiedensten Formen haben kann, hat der Befestigungsteil im allgemeinen die Form eines Rohres, in welches das zumindest teilweise abisolierte Ende eines elektrischen Leiters eingeschoben werden und durch Verpressen des Befestigungsteiles festgehalten werden kann.

Die Erfindung bezieht sich auf Verpresszangen für Kabelschuhe, deren Befestigungsteil die Form eines auch zum Anschlussteil hin offenen Rohres aufweist..

Kabelschuhzangen weisen ein Paar zu- und voneinander bewegbarer Backen auf, die von einem Paar Handgriffe betätigbar sind und in denen zumindest ein Paar zusammenarbeitender Press-Stanzen bzw. Stanzelemente angeordnet ist. Es ist bereits bekannt, an der Flanke einer der Backen, in Anschluss an ein Press-Stanzelement, ein festes Anschlagorgan anzuordnen, gegen das ein in das Stanzenpaar eingelegter Kabelschuh, z.B. mit dem zum Anschlussteil gewandten Ende des Befestigungsteils, anstösst, wenn er sich in richtiger Bearbeitungslage im Stanzenpaar befindet. Dies ist mit dem Nachteil behaftet, dass nicht dem Umstand Rechnung getragen wird, dass sich die Länge des Befestigungsteils beim Verpressen vergrössert, und dies insbesondere dann, wenn der Befestigungsteil mit einer Isolationshulse aus Kunststoff überzogen ist.

Die vorliegende Erfindung stellt sich die Aufgabe, eine Kabelschuhzange mit einem Endanschlagglied zu schaffen, welches der beim Verpressen erfolgenden Verlängerung des Befestigungsteiles Rechnung trägt und gleichzeitig auch einen eingelegten Kabelschuh vor dem eigentlichen Verpressen durch Krafteinwirkung festhält.

Diese Aufgabe wird mittels einer Zange gelöst, welche die Kennzeichen des Patentanspruchs 1 aufweist.

Die Unteransprüche definieren vorteilhafte Weiterentwicklungen.

Die Erfindung soll nun anhand von zwei Ausführungsbeispielen gemäss den angeschlossenen schematischen Zeichnungen näher erläutert werden. Hierbei zeigt
Fig. 1a und 1 b in vergrössertem Masstab zwei verschiedene Ausführungsformen bekannter Kabelschuhe die sich zur Bearbeitung in der erfindungsgemässen Zange eignen,
Fig. 2 den vorderen Teil einer ersten Ausführungsform der erfindungsgemässen Zange in Seitenansicht und in geschlossenem Zustand,
Fig. 3 eine Draufsicht auf den vordersten Teil der Zange gemäss Fig. 2 in Richtung des Pfeiles 111;
Fig. 4 den vorderen Teil einer zweiten Ausführungsform der erfindungsgemässen Zange in Seitenansicht und in offenem Zustand, und
Fig. 5 den vorderen Teil einer dritten Ausführungsform. Bestandteile mit gleicher Funktion sind in allen Zeichnungsfiguren mit gleichen oder analogen Bezugszeichen versehen.

Gemäss Fig. 1a und 1b weisen Kabelschuhe 101 oder 102 einen Anschlussteil A und einen Befestigungsteil B auf, in den ein Leiter von rechts her in der Zeichnung eingeführt werden kann, um durch Verpressen festgehalten zu werden. Der Befestigungsteil B ist auch nach links hin in der Zeichnung, das ist zum Anschlussteil A hin, offen und schliesst dort mit einer Endkante C ab. Der Befestigungsteil B des Kabelschuhs 102 gemäss Fig. 1b weist eine Kunststoffhülle B' auf, die sich beim Verpressen noch mehr der Länge nach ausdehnt als der darin befindliche Metallteil. Derartige Kabelschuhe sind bekannt.

Gemäss Fig. 2-4 weist eine Kabelschuhzange 10 oder 20 bekannter Konstruktion zwei Backen 13, 14 auf, die von zwei Handgriffen 11, 12 betätigt werden. Eine der Backen, Backe 13, und einer der Handgriffe, Handgriff 11, sind zu einem länglichen Gerätekörper 19 mit einer inneren Umfangskante 19' starr miteinander verbunden. An diesen Gerätekörper 19 ist die andere Backe 19 mittels eines Zapfens 24 zum Verschwenken um eine Achse K, die Schwenkachse des Backenpaares, herum, angelenkt. Der andere Handgriff 12 ist einerseits mittels eines Zapfens 23 an die Backe 14, und mittels eines Zapfens 32 an ein Ende einer Verbindungslasche 30 angelenkt. Die Verbindungslasche 30 ist an ihrem anderen Ende mittels eines Zapfens 31 an den Gerätekörper 19 schwenkbar angeschlossen. Der Zapfen 23 ist an einer hinteren, d.h. jenseits des Zapfens 24 gelegenen Verlängerung 14' der Backe 14 gelegen. Er hat somit eine unveränderliche Lage sowohl gegenüber dem Handgriff 12, als auch gegenüber der Backe 14, und bewegt sich bei Betätigung des Bandgriffes 12 entlang einer Kreisbahn mit dem Mittelpunkt im Zapfen 24. Von einer nicht dargestellten Feder wird das Backen- und Handgriffspaar normal in offenem Zustand (Fig. 4) gehalten. Inder Backe 13 sind zwei bzw. drei Stanzelemente 40a, 41 a bzw. 42a, und in der Backe 14 zusammenarbeitende Stanzelemente 40b, 41 b bzw. 42b vorgesehen. Die Konstruktion der eigentlichen Zange ist bekannt und liegt ausserhalb des Rahmens der vorliegenden Erfindung. Eine Zange dieses Typs ist z.B. in der DE-A-25 55 071 näher beschrieben.

Erfindungsgemäss ist an der einen Flanke des Gerätekörpers 19 ein verschwenkbares Anschlagorgan 15 angelenkt, welches als eine Kulisse in Form eines zweiarmigen Hebels ausgebildet ist, der sich parallel mit dem Gerätekörper in dessen Längsrichtung erstreckt. Hierbei verläuft der vordere Arm 15a von der Anlenkstelle der Kulisse 15 zum Vorderende des Backenpaares 13,14 und der hintere Arm 15b erstreckt zu den Handgriffen 11, 12 hin. Zum Anlenken der mit einer Öffnung 15' versehenen Kulisse 15 dient in den dargestellten Beispielen der Zapfen 24, der auch die beiden Backen 13, 14 gelenkig miteinander verbindet, und an dem eine Unterlegscheibe 24' angeordnet ist. Dies ist jedoch keine unvermeidliche Bedingung, sondern die Kulisse 10 kann prinzipiell auch an anderer Stelle im Bereich bzw. in Nachbarschaft der Achse K an den Gerätekörper 19 zur Verschwenkung um eine mit dieser Achse parallele Achse angelenkt sein, z.B. an der Stelle N (Fig. 2).

Der vordere Arm 15a der Kulisse 15 weist ein den Stanzelementen 40a etc. in der Gerätekörperbacke 13 zugewandte gerade Haltekante 17 auf, und der hintere arm 15b weist auf der entgegengesetzten Seite, d.h. dem. angelenkten Handgriff 12 zugewandt, eine Eingriffskante 16 auf, die in den dargestellten Beispielen zweiteilig gestaltet ist, wobei deren Teil 16b gegenüber dem Teil 16a zum Gerätekörperhandgriff 11 hin abgestuft bzw. versetzt ist. Ein erster Mitnehmer, in den dargestellten Beispielen der etwas herausragende Zapfen 23, ist zum Eingriff mit dem Teil 16a (Fig. 4), und ein zweiter Mitnehmer, in den dargestellten Beispielen der etwas herausragende Zapfen 32, ist zum Eingriff mit dem Teil 16b (Fig. 2) vorgesehen. Anstelle der genannten Zapfen 23, 32 können auch separat zu diesem Zwecke vorgesehene Mitnehmer angeordnet werden, z.B. an den Stellen D (Fig. 4) und/oder E (Fig. 2), wobei der Teil 16b eventuell etwas nach vorne hin verlängert werden kann.

Eine Schraubenfeder 22 oder eine von der Unterlegscheibe 24' festgehaltene Schenkelfeder 22', die verschieden von der nicht dargestellten üblichen, die Zange in offenem Zustand haltenden Feder sind, beaufschlagen dauernd die Kulisse 15 im Sinne des Pfeiles Pi und drücken somit den Kantenteil 16a oder 16b an den betreffenden Mitnehmer an.

Die Anordnung arbeitet in folgender Weise. Ein Kabelschuh wie 101 wird bei offener Zange gemäss Fig. 4 in ein Stanzelement wie 40b in der angelenkten Backe 14 eingelegt, und zwar von der entgegengesetzten Seite her, als wo sich die Kulisse 15 befindet (also z.B. von oben in Fig. 3), bis er mit seiner Kante C an den Arm 15a anstösst, wobei der flache Anschlussteil A über die Haltekante 17 hinweg gleitet. Dies wird durch zweckmässige Anordnung der gegenseitigen Lage der Elemente 15', 16 und 17 erreicht. Das abisolierte Ende eines Leiters L wird nun in den Befestigungstei) B eingeschoben, bis auch dieses Leiterende an den Arm 15a anstösst. Die Kulisse 15 dient somit mit ihrem Arm 15a als Endanschlag sowohl für den Kabelschuh, als auch für den darin eingeschobenen Leiter, und ein in Fig. 1a dargestelltes Herausragen des abisolierten Leiterendes L' aus dem Befestigungsteil B des Kabelschuhs kann nicht eintreten.

Danach wird in üblicher Weise eine Verpressoperation durchgeführt, indem der angelenkte Handgriff 12 im Sinne des Pfeiles P2 (Fig. 4) dem Gerätekörperhandgriff 11 angenähert wird, was zur Folge hat, dass sich der den ersten Mitnehmer bildende Zapfen 23 im Sinne des Pfeiles f₃ in die in Fig. 2 dargestellte Lage bewegt. Dadurch wird der Eingriffsflächenteil 16a entlastet und die Kulisse 15 wird durch die Wirkung der Feder 22 bzw. 22' im Sinne des Pfeiles P₁ verschwenkt, demzufolge die Kante 17 den Anschlussteil A an das inzwischen angenäherte Stanzelement 40a anpresst. Dadurch wird bei einer Schliessbewegung der Backen 13, 14 die Lage des Kabelschuhs 101 im Backenpaar 13, 14 festgelegt, noch bevor dies durch Einwirkung des Stanzelementes 40b in der angelenkten Backe 14 geschieht, wenn der Kabelschuh beiderseits von den Stanzelementen 40a, 40b erfasst wird.

Beim Verschwenken des Handgriffs 12 in Richtung E2 bewegt sich der den zweiten Mitnehmer bildende Zapfen 32 im Sinne des Pfeiles P_{A} auf den Eingriffsflächenteil 16b hin, weil die Verbindungslasche 30 eine Kreisbewegung um den Zapfen 31 herum durchführt. Wenn der zweite Mitnehmer den Eingriffsflächenteil 16b trifft (Fig. 2), wird die Kulisse 15 bei Überwindung der Kraft der Feder 22 bzw. 22' gegen den Sinn des Pfeiles Pᵢ verschwenkt, wodurch die Kante 17 aus dem Bereich der Stanzelemente 40a, 40b etc. entfernt wird. Dadurch ist jedweder Endanschlag aus dem Arbeitsbereich der Stanzelemente entfernt und der Befestigungsteil B kann sich in axialer Richtung (nach unten in Fig. 2) beliebig ausdehnen. Nach vollendeter Verpressung wird die Zange geöffnet, wobei sich die beiden Mitnehmer gegen den Sinn der Pfeile P₃ bzw. P_{A} bewegen und der Ausgangszustand gemäss Fig. 4 wieder hergestellt wird.

Aus der beschriebenen Arbeitsweise ergibt sich, dass der mit der hinteren Verlängerung 14' der angelenkten Backe 14 fest verbundene erste Mitnehmer 23 die Schwingbewegung dieser Backenverlängerung mitmacht. Er kann daher, wie bereits erwähnt, auch an anderer Stelle D der Verlängerung 14' angeordnet sein.

Der zweite Mitnehmer führt in den dargestellten Beispielen eine der Kreisbewegung des ersten Mitnehmers entgegengesetzte Kreisbewegung durch, und zwar um den Zapfen 31 herum. Er kann zu diesem Zwecke, wie ebenfalls bereits angeführt wurde, auch an einer anderen Stelle E des Handgriffs 12 zwischen den Zapfen 23 und 32 angeordnet sein, und es ergibt sich aus der Zeichnung, dass die Eingriffskante 16 in diesem Fall einheitlich, d.h, ohne Abstufung, ausgeführt werden kann. Der zweite Mitnehmer, der die Funktion hat, den vorderen Arm 15a der Kulisse 15 in der Schlussphase einer Verpressoperation aus dem Bereich der Stanzelemente 40a, 40b etc. zu verschwenken, kann - darüber hinaus auch als ein an der Backe 13 angeordneter Mitnehmer 18 vorgewählter Länge gestaltet werden, der beim Erreichen eines vorbestimmten Schliesszustandes der beiden Backen 13, 14 mit dem vorderen Arm 15a der Kulisse 15, und vorzugsweise mit einem vorderen Teil 17' der Kante 17 eingreift. Der zweite Mitnehmer bildet in beiden Fällen ein Glied, welches in der letzten Verpressphase die Kulisse 15 in entgegengesetzter Richtung verschwenkt, als es in der Anfangsphase durch Zusammenarbeit des ersten Mitnehmers und der Feder 22 oder 22' geschehen ist.

Die Erfindung ist nicht auf Zangen beschränkt, bei denen der angelenkte Handgriff 12 mittels einer Verbindungslasche an den Gerätekörper 19 angeschlossen ist. In Fig. 5 ist eine KabelschuhZange gemäss der DE-A-26 02 491 dargestellt, die mit dem erfindungsgemässen Anschlagglied 15 versehen worden ist. Im Gerätekörper 19 ist ein Nockenglied 21 eingebaut, das von einem am Handgriff 12 vorgesehenen Nockenstösselorgan 21 a bzw. 21 b abgetastet wird. Für nähere Einzelheiten dieser Zangenkonstruktion, die ausserhaJb des Rahmens der vorliegenden Erfindung liegt, wird auf die genannte DE-A-26 02 491 hingewiesen. Die Kulisse 15 bzw. deren vorderer Arm 15a ist etwas nach vorne verlängert, so dass der zweite Mitnehmer 18 an der Stirnfläche der Backe 13 befestigt werden kann. Die Eingriffskante 16 dient bloss zum Eingriff des den ersten Mitnehmer bildenden Zapfens 23, und ist daher ungeteilt.

Der Teil 16a der Eingriffskante 16 in den Ausführungsformen gemäss Fig. 2 bis 4 und die Eingriffskante 16 in der Ausführungsform gemäss Fig. 5 bildet ein Eingriffsorgan für den ersten Mitnehmer. Der Teil 16b der Eingriffskante 16 in den Ausführungsformen gemäss Fig. 2 bis 4, und der vordere Teil 17' der Haltekarte 17 in der Ausführungsform gemäss Fig. 4 bildet ein Eingriffsorgan für den zweiten Mitnehmer.

Der vordere Arm 15a kann auch kürzer als dargestellt ausgeführt sein, z.B. so dass er bloss das Stanzelement 42b oder die Stanzelemente 41 b und 42b bedient.

## Patentansprüche

1. Zange (10; 20; 30) zum Verpressen von Kabelschuhen (101; 102) die einen Anschlussteil (A) und einen zum Anschlussteil (A) hin offenen Befestigungsteil (B) haben, wobei die Zange ein Paar mit Stanzelementen (40a, 40b; 41 a, 41 b; 42a, 42b) versehener und von einem Paar Handgriffe (11, 12) betätigbarer Backen (13, 14) aufweist und eine der Backen (13) mit einem der Handgriffe (11) zu einem länglichen, starren Gerätekörper (19) verbunden ist an den die andere Backe (14) angelenkt ist, die jenseits ihrer Anlenkstelle (24) eine Verlängerung (14') aufweist, an der sie mit dem anderen Handgriff (12) gelenkig verbunden ist, und wobei im Anschluss an zumindest ein Stanzelement ein Anschlagorgan (15) zur Lagessicherung eines in der Zange bearbeiteten Kabelschuhs (101, 102) vorgesehen ist, dadurch gekennzeichnet, dass das Anschlagorgan als eine im Bereich der Anlenkstelle der anderen Backe (14) an die Flanke des Gerätekörpers (19) schwenkbar angeschlossene in Längsrichtung des Gerätekörpers verlaufende Kulisse (15) in Form eines zweiarmigen Hebels ausgebildet ist, dessen vorderer Arm (15a) sich von der Anlenkstelle zum Vorderende des Backenpaares erstreckt und eine den Stanzelementen (40a; 41a; 42a) in der Gerätekörperbacke (13) zugewandte Haltekante (17) aufweist, und der von der Anlenkstelle zu den Handgriffen sich erstreckende hintere Arm (15b) mit einem Eingriffsorgan (16,16a) für einen an der Verlängerung (14') der angelenkten Backe (14) angeordneten ersten Mitnehmer (23) versehen ist, und dass ein zweiter Mitnehmer (18; 32) an der Zange angeordnet ist zum Eingriff in der letzten Phase einer Verpressoperation mit einem Eingriffsorgan (16b; 17') an der Kulisse (15), wobei bei Eingriff des ersten Mitnehmers (23) mit seinem Eingriffsorgan der vordere Arm (15a) vor zumindest einem Stanzelement in der angelenkten Backe (13) derart als Anschlag für den Befestigungsteil (B) eines in die Zange eingelegten Kabelschuhs (101; 102) liegt, dass der Anschlussteil (A) dieses Kabelschuhs über die Haltekante (17) hinweg gleiten kann, und dieser vordere Arm (15a) der Kulisse (15) beim Eingriff des zweiten Mitnehmers (18; 32) mit dem zugeordneten Eingriffsorgan (16b, 17') aus dem Bereich der Stanzelemente verschwenkt wird, wobei eine Feder (22; 22') vorgesehen ist, welche die Kulisse (15) dauernd in Eingriff mit einem der Mitnehmer zwingt.

2. Zange gemäss Patentanspruch 1, dadurch gekennzeichnet, dass die Haltekante (17) dazu angeordnet ist, den in die Zange eingelegten Kabelschuh (101; 102) an das Stanzelement (40a, etc.) in der Gerätekörperbacke (13) anzupressen, noch bevor dies bei einer Schliessbewegung der beiden Backen (13, 14) durch Einwirkung des Stanzelementes (40b) in der angelenkten Backe (14) geschieht.

3. Zange gemäss Patentanspruch 1 oder 2, dadurch gekennzeichnet, dass die Kulisse (15) an den Gerätekörper (19) mittels eines Zapfens (24) angelenkt ist, von dem auch die angelenkte Backe (14) an den Gerätekörper angelenkt ist.

4. Zange gemäss einem der vorgehenden Patentansprüche, dadurch gekennzeichnet, dass das Eingriffsorgan für den ersten Mitnehmer (23) von einer Eingriffskante (16, 16a) am hinteren Arm (15b) der Kulisse (15) gebildet ist.

5. Zange gemäss einem der vorgehenden Patentansprüche, dadurch gekennzeichnet, dass der erste Mitnehmer (23) von einem herausragenden Teil eines Zapfens (23) gebildet ist, von dem die angelenkte Backe (14) mit dem angelenkten Handgriff (12) gelenkig verbunden ist.

6. Zange gemäss einem der vorgehenden Patentansprüche, bei der der angelenkte Handgriff (12) mittels einer Verbindungslasche (30) mit dem Gerätekörper (19) verbunden ist, dadurch gekennzeichnet, dass der zweite Mitnehmer von einem herausragendem Teil eines Zapfens (32) gebildet ist, von dem der genannte Handgriff gelenkig an ein Ende der genannten Lasche (30) angeschlossen ist.

7. Zange gemäss den Patentansprüchen 4 und 6, dadurch gekennzeichnet, dass das Eingriffsorgan für den zweiten Mitnehmer (32) von einem abgesetzten Teil (16b) der Eingriffskante (16) gebildet ist.

8. Zange gemäss einem der vorgehenden Patentansprüche, dadurch gekennzeichnet, dass die Feder (22') eine auf den Anlenkzapfen (24) der angelenkten Backe (14) aufgezogene Schenkelfeder ist, die einerseits im Gerätekörper (19) und anderseits in der Kulisse (15) verankert ist.

## Claims

1. Tongs (10; 20; 30) for crimping cable shoes (101; 102) which have a contact portion (A) and an affixing portion (B) open towards the contact portion (A), the tongs comprising a pair of jaws (13, 14) provided with die elements (40a, 40b; 41 a, 41 b; 42a, 42b) and operable by a pair of handles (11, 12), one of the jaws (13) being merged with one of the handles (11) into an elongate, rigid tool body (19) to which the second jaw (14) is pivoted, said second jaw having beyond its pivot point (24) an extension (14') at which it is pivotally connected with the other handle (12), and a stop means (15) for securing the position of a cable shoe (101; 102) treated in the tongs being provided adjacently at least one die element, characterized by the stop means being defined by a rocker bracket extending in the longitudinal direction of the tool body (19), pivotally attached to the side face thereof in the region of the pivot point of the second jaw (14), and which is embodied by a two-armed lever whose forward arm (15a) extends from the pivot point towards the front end of the pair of jaws and is provided with an abutment edge (17) turned towards the die elements (40a; 41a; 42a) in the jaw (13) of the tool body, and the rear arm (15b), extending from the pivot point towards the handles, is provided with an engagement means (16, 16a) for a first actuating means (23), a second actuating means (18; 32) being provided on the tongs for engagement in the last phase of a crimping operation, with an engagement means (16; 17') on the rocker bracket (15); the forward arm (15a), upon engagement of the first actuating means (23) with its engagement means, being positioned close to at least one die element in the pivoted jaw (13) so as to define a stop means for the affixing portion (B) of a cable shoe (101; 102) inserted in the tongs, and allowing the contact portion (A) of this cable shoe to pass beyond the abutment edge (17), and said forward arm (15a) of the rocker bracket (15) swinging away from the region of the die elements upon engagement of the secont actuating means (18; 32) with the associated engagement means (16b,17'), a spring (22; 22') being provided which constantly urges the rocker bracket into engagement with one of the actuating means.

2. Tongs according to claim 1, characterized by the abutment edge (17) being arranged to press the cable shoe (101; 102) inserted into the tongs against the die element (40a etc.) in the jaw (13) of the tool body before this occurs, during a closing movement of the two jaws (13, 14), by action of the die element (40b) in the pivoted jaw (14).

3. Tongs according to claim 1 or 2, chracterized by the rocker bracket (15) being pivoted to the tool body (19) with the aid of a pin (24) by which also the pivoted jaw (14) is pivotally attached to the tool body.

4. Tongs according to any one of the preceding claims, characterized by the engagement means for the first actuating means (23) being defined by an engagement edge (16, 16a) on the rear arm (15b) of the rocker bracket (15).

5. Tong according to anyone of the preceding claims, characterized by the first actuating means (23) being defined by a projecting portion of a pin (23) by which the pivoted jaw (14) is pivotally connected to the pivoted hhandle (12).

6. Tongs according to anyone of the preceding claims, where the pivoted handle (12) is connected with the tool body (19) by means of a connecting link (30), characterized by the second actuating means being defined by a projecting portion of a pin (32) by which said handle is pivotally connected to one end of said link (30).

7. Tongs according to the patent claims 4 and 6, characterized by the engagement means for the second actuating means (32) being defined by a stepped-off portion (16b) of the abutment edge (16).

8. Tongs according to anyone of the preceding claims, characterized by the spring (22') being defined by a spring with two arms and which is mounted on the pivot pin (24) of the pivoted jaw (14) and is anchored, on the one hand, in the tool body (19), and on the other hand in the rocket bracket (15).

## Revendications

1. Pince (10; 20; 30) pour sertir des cosses de câbles (101; 102) qui possèdent une partie de connexion (A) et une partie de fixation (B) qui est ouverte vers la partie de connexion (A), la pince présentant une paire de mâchoires (13, 14) munies d'éléments de mors (40a, 40b; 41a, 41b; 42a, 42b) et pouvant être actionnées par une paire de poignées (11, 12), et l'une des mâchoires (13) étant réunie à l'une des poignées (11) pour former un corps d'outil (19) rigide et de forme allongée, sur lequel s'articule l'autre mâchoire (14), laquelle présente, au-delà de son point d'articulation (24), un prolongement (14') au niveau duquel elle est reliée par une articulation à l'autre poignée (12), tandis qu'à la suite d'au moins un élément de mors, est prévu un organe de butée (15) destiné à fixer la position d'une cosse de câble (101; 102) qu'il s'agit de travailler dans la pince, caractérisée en ce que l'organe de butée est constitué par une coulisse (15) présentant la forme d'un levier à deux bras, qui est monté oscillant sur le flanc du corps (19) de l'outil, dans la région du point d'articulation de l'autre mâchoire (14), et qui s'étend dans la direction longitudinale du corps de l'outil, le bras avant (15a) de ce levier s'étendant du point d'articulation vers l'extrémité avant de la paire de mâchoires, et présentant un bord de retenue (17) dirigé vers les éléments de mors (40a; 41a; 42a) situés dans la mâchoire (13) du corps de l'outil, tandis que le bras arrière (15b) qui s'étend du point d'articulation vers les poignées, est muni d'un organe de prise (16, 16a) destiné à coopérer avec un premier organe d'entraînement (23) disposé sur le prolongement (14') de la mâchoire articulée (14), et en ce qu'un deuxième organe d'entraînement (18; 32) est agencé sur la pince pour entrer en prise, dans la dernière phase d'une opération de sertissage, avec un organe de prise (16b; 17') prévu sur la coulisse (15), cependant que, lors de la prise du premier organe d'entraînement (23) avec son organe de prise, le bras avant (15a) se trouve devant au moins un élément de mors situé dans la mâchoire articulée (13), en formant une butée pour la partie de fixation (B) d'une cosse de câble (101; 102) mise en place dans la pince, de telle manière que la partie de connexion (A) de cette cosse de câble puisse glisser au-delà du bord de retenue (17), et ce bras avant (15a) de la coulisse (15) pivotant, lors de l'entrée en prise du deuxième organe d'entraînement (18; 32) avec l'organe de prise (16b, 17') correspondant, pour sortir de la région des éléments de mors, tandis qu'il est prévu un ressort (22; 22') qui tend à mettre continuellement la coulisse (15) en prise avec l'un des organes d'entraînement.

2. Pince selon la revendication 1, caractérisé en ce que le bord de retenue (17) est agencé de façon à presser la cosse de câble (101; 102) mise en place dans la pince contre l'élément de mors (40a, etc.) formée dans la mâchoire (13) du corps de l'outil, avant que ceci ne se produise au cours d'un mouvement de fermeture des deux mâchoires (13, 14) par l'intervention de l'élément de mors (40b) prévu dans la mâchoire articulée (14).

3. Pince selon l'une des revendications 1 et 2, caractérisée en ce que la coulisse (15) est articulée sur le corps (19) de l'outil au moyen d'un tourillon (24) par lequel la mâchoire articulée (14) est elle aussi articulée sur le corps de l'outil.

4. Pince selon l'une des revendications précédentes, caractérisée en ce que l'organe de prise pour le premier organe d'entraînement (23) est formé par un bord de prise (16, 16a) situé sur le bras arrière (15b) de la coulisse (15).

5. Pince selon l'une des revendications précédentes, caractérisée en ce que le premier organe d'entraînement (23) est formé par une partie saillante d'un tourillon (23), par lequel la mâchoire articulée (14) est articulée sur la poignée articulée (12).

6. Pince selon l'une des revendications précédentes, dans laquelle la poignée articulée (12) est reliée au corps (19) de l'outil par une bielette de liaison (30), caractérisée en ce que le deuxième organe d'entraînement est formé par une partie saillante d'un tourillon (32), par lequel ladite poignée est reliée de façon articulée à une extrémité de ladite biellette (30).

7. Pince selon les revendications 4 et 6, caractérisée en ce que l'organe de prise coopérant avec le deuxième organe d'entraînement (32) est formé par une partie échelonnée (16b) du bord de prise (16).

8. Pince selon l'une des revendications précédentes, caractérisée en ce que le ressort (22') est un ressort à branches, emboîté sur le tourillon d'articulation (24) de la mâchoire articulée (14), et qui est ancré, d'une part sur le corps (19) de l'outil, et d'autre part dans la coulisse (15).
